# EUROPÄISCHE PATENTSCHRIFT

(11) **EP 0 250 881 B1**
(45) Veröffentlichungstag und Bekanntmachung des Hinweises auf die Patenterteilung: **09.05.1990**
(21) Anmeldenummer: 87107775.6
(22) Anmeldetag: 29.05.1987
(51) Int. Cl.: C23G 3/04, B21B 45/04

(54) **Verfahren zum Aufbringen eines fliessfähigen Stoffes auf die Innenfläche eines Hohlkörpers und Einrichtung zur Durchführung des Verfahrens**
Process for applying a fluent material to the inner side of a hollow body, and apparatus for carrying out the process
Procédé pour déposer un matériau fluide sur la face interne d'un corps creux et dispositif pour la mise en oeuvre du procédé

(30) Priorität: 03.07.1986 CH 2682/86
(43) Veröffentlichungstag der Anmeldung: 07.01.1988
(73) Patentinhaber: LONZA AG, CH-3945 Gampel/Wallis (CH)
(72) Erfinder: Eckert, Beat, CH-4600 Olten (CH); Huber, Guido, CH-6340 Baar (CH); Richle, Norbert, CH-5453 Remetschwil (CH)
(74) Vertreter: Keller, Hartmut

(56) Entgegenhaltungen:
- EP-A- 0 133 937
- EP-A- 0 172 366

## Beschreibung

Die Erfindung bezieht sich auf ein Verfahren zum Aufbringen eines fliessfähigen Stoffes auf die Innenfläche eines Hohlkörpers und eine Einrichtung zur Durchführung des Verfahrens.

Es sind ein Verfahren gemäss dem Oberbegriff des Patentanspruchs 1 zum Entzundern der Innenfläche glühender Luppen bei der Herstellung nahtloser Rohre und eine Einrichtung nach dem Oberbegriff des Patentanspruchs 5 zur Durchführung dieses Verfahrens bekannt (EP-A-0 133 937). Bei diesem Verfahren und mit dieser Einrichtung wird der mit dem Stoff, nämlich einem Entzunderungsmittel, beladene Trägergasstrom mit dem Drall unmittelbar durch den Hohlkörper, nämlich die glühende Luppe, geleitet. Dabei wird durch den Drall eine gleichmässigere Verteilung des Stoffes im Trägergas und durch die infolge des Dralles auftretende Fliehkraft ein grösserer Teil des Stoffes auf die Innenfläche des Hohlkörpers gebracht, ohne der Schwerkraft zu folgen.

Der beladene Trägergasstrom mit dem Drall muss zuerst die im Hohlraum ruhende Luft durch den Hohlraum hindurch und aus diesem heraus drängen. Dabei wird ein Teil seines Dralls an diese Luft übertragen und geht für das Aufbringen des Stoffes auf die Innenfläche des Hohlkörpers verloren. Wenn der beladene Trägergasstrom durch den Hohlraum strömt, sind seine Geschwindigkeit und sein Drall in der Nähe der Innenfläche kleiner als in der Mitte des Hohlraumquerschnitts Die Strömung wird laminar wegen der Reibung an der Innenfläche, besonders wenn diese rauh, z.B. im Falle einer Luppe, mit einer Zunderschicht überzogen ist. Insgesamt ist nur ein Teil des dem beladenen Trägergasstom erteilten Dralls zum Aufbringen des Stoffes auf die Innenfläche wirksam.

Hier will die Erfindung Abhilfe schaffen. Die Erfindung, wie sie in den Patentansprüchen gekennzeichnet ist, löst die Aufgabe, das Verfahren und die Einrichtung der genannten Art zu verbessern, um einen grösseren Teil des Stoffes, mit dem der Trägergasstrom, dem der Drall erteilt wurde, beladen ist, auf die Innenfläche des Hohlkörpers zu bringen. Dabei ist Drall im Sinne einer Schraubbewegung oder schraubenlinienförmigen Bewegung zu verstehen.

Die durch die Erfindung erzielten Vorteile sind im wesentlichen darin zu sehen, dass der beladene Trägergasstrom mit dem Drall beim Eindringen in den Hohlraum nicht auf ruhende Luft trifft, sondern auf den zusätzlichen, nicht beladenen Gasstrom, der in derselben Richtung und mit einem Drall desselben Drehsinnes wie der beladene Trägergasstrom bereits durch den Hohlraum fliesst. Dadurch wirkt der beladene Trägerstrom sofort mit seiner ganzen Geschwindigkeit und dem ganzen ihm erteilten Drall für das Aufbringen des Stoffes auf die Innenfläche, von einem Hohlraumende zum anderen. Wenn der zusätzliche Gasstrom während wenigstens eines Teiles der Dauer des beladenen Trägergasstromes fortgesetzt wird, kann während dieser Zeit der durch Reibung des beladenen Trägergasstromes an der Innenfläche verursachte Geschwindigkeits-und Drallverlust durch die Wirkung des zusätzlichen Gasstromes aufgehoben werden, so dass insgesamt ein Drall zur Wirkung kommt, der dem dem Trägergasstrom erteilten Drall je nach Geschwindigkeit und Drall des zusätzlichen Gasstromes gleich, aber auch grösser- (oder auch kleiner) sein kann als jener. Indem der zusätzliche Gasstrom an einer oder in Teilströmen an mehreren gleichmässig verteilten Stellen des Umfangs des Hohlraums in diesen geleitet wird, kann erreicht werden, dass der zusätzliche Gasstrom nur nahe der Innenfläche des Hohlraumes wirkt. Insgesamt wird die Wirksamkeit des bekannten Verfahrens bzw. der bekannten Vorrichtung durch die Erfindung erheblich verbessert. Weitere Vorteile und vorteilhafte Ausführungen der Erfindung gehen aus der weiter unten folgenden Beschreibung eines Ausführungsweges der Erfindung hervor.

Sowohl das Trägergas als auch das zusätzliche Gas, das nicht mit dem Stoff beladen wird, können je nach der Art des Stoffes, des Materials des Hohlkörpers oder der Anwendung des Verfahrens bzw. Verwendung der Einrichtung Luft oder ein anderes, insbesondere inertes Gas oder ein Gasgemisch und brauchen nicht gleich zu sein, zumal das eine zuerst mit dem Stoff und erst später zusammen mit dem Stoff und das andere zuerst allein und gegebenenfalls später zusammen mit dem Trägergas-Stoff-Gemisch mit der (im Falle einer glühenden Luppe heissen) Innenfläche des Hohlraums in Berührung kommt. Auch könnte das andere Gas eine Flüssigkeit in gasförmiger Phase oder ein Aerosol sein oder enthalten.

Der fliessfähige Stoff kann je nach Anwendung des Verfahrens bzw. Verwendung der Einrichtung eine Halbflüssigkeit, eine Paste, ein schmelzflüssiges oder partikelförmiges Gut, wie Pulver, körniges Gut, kurze Fasern oder Späne, eine Flüssigkeit oder ein Gemisch solcher Stoffe sein.

Die den Hohlraum verlassende, das Trägergas und das zusätzliche Gas sowie einen Rest des Stoffes enthaltende Gasströmung kann zur Unterstützung der Strömung im Hohlraum abgesaugt werden, wobei der Rest des Stoffes, wenn dieser aus feinen Partikeln besteht, in einem Abscheider zwecks weiterer Verwendung abgeschieden werden kann.

Im folgenden wird die Erfindung anhand einer nur einen Ausführungsweg darstellenden Zeichnung näher erläutert. Die einzige Figur zeigt eine perspektivische Ansicht einer teils geschnittenen Einrichtung zur Durchführung des Verfahrens zum Aufbringen eines fliessfähigen Stoffes auf die Innenfläche eines Hohlkörpers, dessen Hohlraum durchgehend und wenigstens annähernd zylindrisch ist.

Diese Einrichtung ist insbesondere für die Anwendung des Verfahrens zum Aufbringen eines fliessfähigen Entzunderungsmittels auf die Innenfläche von Luppen bei der Herstellung nahtloser Rohre geeignet. Ihr im Zusammenhang mit der Erfindung wesentlicher Teil ist ein Durchlassorgan 1 für einen mit dem Stoff beladenen Trägergasstrom. Im Durchlassraum 2 des Durchlassorgans 1 sind Leitschaufeln 3 angeordnet, die einen Drallgeber für den beladenen Trägergasstrom bilden. Erfindungsgemäss ist das Durchlassorgan 1 mit einer Zufuhrvorrichtung, in der Zeichnung mit Düsen 4 für ein zusätzliches, nicht mit dem Stoff beladenes Gas versehen, deren Ausströmrichtungen windschief zur Achse des Durchlassraumes 2 angeordnet sind, um diesem Gas einen Drall-mit dem Drehsinn 5 des durch die Leitschaufeln 3 gebildeten Drallgebers zu erteilen. In der Zeichnung ist dies ein Rechtsdrall. Die Düsen 4 können als Lavaldüsen ausgeführt sein.

Die Zuleitung 7 für das beladene Trägergas ist zusammen mit dem Durchlassorgan 1 durch eine Verschiebeeinheit 8 mit einem Schubweg von z.B. 40 cm und eine biegsame Muffe 9 geführt, die es ermöglichen, das Durchlassorgan 1 an den Hohlraum heranzuführen, in Bezug auf diesen zu zentrieren und wieder zurückzuziehen.

Das Durchlassorgan 1 ist konisch als Diffusor ausgeführt. Für Hohlräume kleineren Durchmessers kann jedoch eine zylindrische Ausführung zweckmässig sein. Zwischen dem Ende (Mundstück 16) der Zuleitung 7 und dem Eingang des Durchlassorgans 1 ist ein am Umfang offener Zwischenraum 12 von z.B. 15-35, vorzugsweise 20-30 mm Länge, wodurch der bei Strahlapparaten (Strahlpumpen, Zerstäubern) bekannte Effekt erzielt wird, der zu einer besseren Verteilung des Stoffes im das Durchlassorgan verlassenden Trägergasstrom bewirkt. Wenn der Zutritt von Luft zum beladenen Trägergasstrom unerwünscht ist, kann ein nach aussen geschlossener, den Zwischenraum umschliessender Ringraum mit Gaszufuhr vorgesehen werden. Längs des Zwischenraumes 12 verlaufen zu den Düsen 4 führende Leitungen 13, die an einen Teil der Zuleitung 7 umschliessenden Zylinder 14 angeschlossen sind, der einen Anschluss 15 für die Zufuhr des zusätzlichen Gases hat.

Im Durchlassraum 2 ist ein in Strömungsrichtung konisch erweiterter Verdrängerkörper 18, im Falle des Diffusors ein Diffusorkonus angeordnet, der hohl und an beiden Enden offen ist, um die genannte, bei Strahlapparaten bekannte Wirkung zu unterstützen.

Das Durchlassorgan 1 bzw. der Diffusor hat einen doppelten Mantel 20 mit einer Zuleitung 21 und einer nicht dargestellten Ableitung für Kühlwasser und der Verdrängungskörper 18 bzw. Diffusorkonus ist hohl ausgeführt, um die Erwärmung durch Wärmestrahlung der glühenden Luppe klein zu halten. Aus diesem Grunde sind auch die Leitschaufeln 3 möglichst gut wärmeleitend mit dem gekühlten Mantel verbunden, z.B. angeschweisst.

Die Leitschaufeln 3 sind im Querschnitt rinnenartig und in ihrer Längsrichtung gekrümmt, so dass die hohle Seite jeder dieser Krümmungen in Richtung des Drehsinns 5 des bewirkten Dralls liegt. Der Krümmungsradius des Rinnenprofils nimmt in Strömungsrichtung zu, entsprechend der Zunahme des Durchmessers des konischen Diffusors. Bei einem zylindrischen Durchlassorgan können die Leitschaufeln wendelartig (ohne die Krümmungen) sein.

Die Leitschaufeln 3 können abweichend von der gezeichneten Ausführung am Ausgang des Durchlassorgans z.B. 5 cm weit herausragende (nicht dargestellte) Enden haben, deren Breite in Strömungsrichtung so abnimmt, dass der Leitschaufelkranz im Bereiche dieser Enden konisch verjüngt ist, um beim Heranführen des Durchlassorgans 1 an den Hohlkörper in dessen Hohlraum zu greifen und jenen in bezug auf diesen zu zentrieren.

Die Düsen 4 zur Zufuhr des zusätzlichen, nicht mit dem Stoff beladenen Gases sind am Ausgang des Durchlassorgans 1 je am Ende einer Leitschaufel 3 so windschief zur Achse 6 des Durchlassraums 2 angeordnet, dass der Drallwinkel (den eine an die dem Drall entsprechende Schraubenlinie gelegte Tangente mit der Schraubenlinienachse bildet) grösser (der Steigungswinkel dieser Schraubenlinie also kleiner) als der Drallwinkel (bzw. der Steigungswinkel) des Dralles des mit dem Stoff beladenen Trägergasstromes ist.

Bei einem konisch erweiterten Durchlassorgan (Diffusor 1) können drei bis sechs, vorzugsweise vier Leitschaufeln, bei einem zylindrischen Durchlassorgan können vier bis zwölf, vorzugsweise sechs bis zehn Leitschaufeln vorgesehen sein. Zweckmässig ist am Ende jeder zweiten Leitschaufel 3 eine Düse 4 angeordnet. Der Winkel an der Kegelspitze des Verdrängerkörpers (bzw. Diffusorkonus) 18 kann für einen Hohlraumdurchmesser von 15-20 cm 35 Grad, für kleinere Hohlraumdurchmesser 30 Grad und für grössere Hohlraumdurchmesser 40 Grad betragen. Bei einem konisch erweiterten Verdrängerkörper (Diffusorkonus) 1 kann der Winkel an dessen Degelspitze gleich dem des Verdrängerkörpers 18 sein. Bei Verwendung der Einrichtung zum Entzundern von Luppen ist der Innendurchmesser des Mundstücks 16 am Ende der Zufuhrleitung 7 für den beladenen Trägergasstrom zweckmässig 10 mm, wenn pro Luppe 100-150 Gramm pulverförmiges Entzunderungsmittel verwendet werden, bzw. bis 30 mm, wenn jeweils ca. 400 Gramm Entzunderungsmittel verwendet werden.

Zur Anpassung an Hohlräume verschiedener Durchmesser können Durchlassorgane 1 unterschiedlicher Grössen, auch mit unterschiedlichen Drallwinkeln, insbesondere konische Durchlassorgane für grössere Durchmesser und zylindrische für kleine Durchmesser wahlweise einzeln am Endstück der Rohrleitung 7 für den beladenen Trägergasstrom befestigbar sein.

Nach dem Verfahren wird beispielsweise zum Entzundern der Innenfläche glühender Luppen für die Herstellung nahtloser, 4 bis 12 Meter langer Rohre mit einem Innendurchmesser von 10 bis 35 cm die glühende Luppe an die Einrichtung herangeführt so dass der Luppenhohlraum hinreichend koaxial Durchlassraum des Durchlassorgans ist. Dann wird die Einrichtung durch Betätigung der Verschiebeeinheit 8 nahe an den Hohlraum herangebracht und erforderlichenfalls zentriert, wobei die Muffe 9 nachgibt und gegebenenfalls das (nicht dargestellte) konisch verjüngte Schaufelkranzende als Zentriermittel in den Hohlraum geführt wird. Dann wird zuerst nicht mit dem Entzunderungsmittel beladene Luft mit einem Druck von beispielsweise 6 bar dem Anschluss 14 zugeführt und durch die Düsen 4 in den Hohlraum geblasen. Dabei entstehen zwei schraubenlinienförmige, axial gegeneinander versetzte Strömungen dieser Luft im Hohlraum. Nach 0,5 bis 3 Sekunden wird eine unter einem Druck von z.B. 6 bar stehende, mit dem Entzunderungsmittel beladene Luftmenge von 15 bis 20 Liter (entsprechend 90 bis 120 Liter bei Normaldruck) der Zuleitung 7 zugeführt, ihr wird im Durchlassraum 2 des Durchlassorgans 1 ein Drall erteilt, mit dem sie durch den Hohlraum zusammen mit dem nicht beladenen Luftstrom strömt. Der Drallwinkel der beiden Luftströme ist zweckmässig umso grösser, je grösser der Durchmesser des Hohlraumes der Luppe ist. Dieser Winkel kann 30 bis 60 Grad für Durchmesser von 10 bis 35 cm betragen. Nachdem die mit dem Entzunderungsmittel beladene Luftmenge durch den Hohlraum geströmt ist, wird die Zufuhr der nicht beladenen Luft unterbrochen und die Einrichtung mittels der Verschiebeeinheit 8 zurückgezogen. Daraufhin kann die nächste Luppe entzundert werden.

## Patentansprüche

1. Verfahren zum Aufbringen eines fliessfähigen Stoffes auf die Innenfläche eines Hohlkörpers mit einem durchgehenden, wenigstens annähernd zylindrischen Hohlraum, bei dem ein mit dem Stoff beladener Trägergasstrom nach einer Drallerteilung axial durch den Hohlraum geleitet wird, dadurch gekennzeichnet, dass vor oder sowohl vor als auch während wenigstens eines Teiles der Dauer des beladenen, mit dem Drall versehenen Trägergasstromes ein zusätzlicher, nicht mit dem Stoff beladener Gasstrom mit einem dem Drall des beladenen Trägergasstromes gleichgerichteten Drall axial durch den Hohlraum geleitet wird.

2. Verfahren nach Anspruch 1, dadurch gekennzeichnet, dass der zusätzliche Gasstrom mit einem Drall, dessen Drallwinkel kleiner als der des beladenen Trägergasstromes ist, durch den Hohlraum geleitet wird.

3. Verfahren nach Anspruch 1 oder 2, dadurch gekennzeichnet, dass das zusätzliche Gas an gleichmässig auf den Umfang des Hohlraums verteilten Stellen in den Hohlraum geleitet wird, um in mehreren, schraubenlinienförmig an der Innenfläche verlaufenden Teilströmen, durch den Hohlraum zu strömen.

4. Einrichtung zur Durchführung des Verfahrens nach einem der Ansprüche 1-3, mit einem Durchlassorgan (1) für den mit dem Stoff beladenen Trägergasstrom, in dessen Durchlassraum (2) ein Drallgeber (3) angeordnet ist, gekennzeichnet durch eine Vorrichtung (4) zur Zufuhr des zusätzlichen Gases zum beladenen Trägergas in dessen Richtung und mit einem Drall, dessen Drehsinn dem des beladenen Trägergasstromes gleichgerichtet ist.

5. Einrichtung nach Anspruch 4, dadurch gekennzeichnet, dass das Durchlassorgan (1) einen Abstand (12) von einem Austrittsmundstück (16) einer Zuleitung (7) für den beladenen Trägergasstrom hat.

6. Einrichtung nach Anspruch 4 oder 5, gekennzeichnet durch den Drallgeber für den beladenen Trägergasstrom bildende, im Drallwinkel zur Achse (6) des Durchlassraumes (2) verlaufende Leitschaufeln (3), die rinnenartig, mit in Strömungsrichtung zunehmendem Krümmungsradius mit der hohlen Rinnenseite in Richtung des Drehsinns (5) des Dralls gekrümmt und/oder in Längsrichtung so gekrümmt sind, so dass der Drallwinkel in Strömungsrichtung zunimmt.

7. Einrichtung nach einem der Ansprüche 4-6, dadurch gekennzeichnet, dass die Drallgeber für den beladenen Trägergasstrom bildende Leitschaufein aus dem Ausgang des Durchlassorgans (1) herausragenden Enden haben, deren Breite in Durchlassrichtung so abnimmt, dass der Leitschaufelkranz im Bereich dieser Enden konisch verjüngt ist, um als in den Hohlraum greifende Zentriermittel zum Zentrieren des Durchlassorgans in Bezug auf den Hohlraum zu dienen.

8. Einrichtung nach einem der Ansprüche 4-7, dadurch gekennzeichnet, dass der Durchlassraum (2) des Durchlassorgans (1) zylindrisch oder zur Bildung eines Diffusors in Durchlassrichtung wenigstens annähernd konisch erweitert ist.

9. Einrichtung nach einem der Ansprüche 4-8, dadurch gekennzeichnet, dass im Durchlassraum (2) des Durchlassorgans (1) ein hohler, an beiden Enden offener in Durchlassrichtung konisch erweiterter Verdrängerkörper oder Diffusorkonus angeordnet ist.

10. Einrichtung nach einem der Ansprüche 4-9, dadurch gekennzeichnet, dass das Durchlassorgan (1) einen doppelwandigen Mantel (20) für ein Kühlmittel oder einen Wärmeträger hat.

11. Einrichtung nach einem der Ansprüche 4-10, dadurch gekennzeichnet, dass zur Zufuhr des zusätzlichen, nicht mit dem Stoff beladenen Gases mit dessen Drall mehrere Düsen (4) am Ausgang des Durchlassorgans (1) gleichmässig auf dessen Umfang verteilt angeordnet zweckmässig je an einer von mehreren, den Drallgeber für den beladenen Trägergasstrom bildenden Leitschaufeln (3) befestigt ist befestigt sind.

12. Einrichtung nach Anspruch 11, dadurch gekennzeichnet dass die Düsen Lavaldüsen sind.

## Claims

1. A method of applying a flowable substance to the inner surface of a hollow body having a continuous, at least approximately cylindrical cavity, in the case of which a carrier gas flow laden with the substance is conducted axially through the cavity after being imparted with spin, characterised in that, prior to or both prior to and during at least part of the duration of the charged carrier gas flow provided with the spin, an additional gas flow which is not charged with the substance is conducted axially through the cavity with a spin which is equidirectional with the spin of the charged carrier gas flow.

2. A method according to claim 1, characterised in that the additional gas flow is conducted through the cavity with a spin the angle of spin of which is less than that of the laden carrier gas flow.

3. A method according to claim 1 or 2, characterised in that the additional gas is conducted into the cavity at locations which are distributed uniformly on the periphery of the cavity, in order to flow through the cavity in several partial flows extending helically against the inner surface.

4. Apparatus for carrying out the method according to one of claims 1 to 3, having a passage component (1) for the carrier gas flow laden with the substance, in the passage chamber (2) of which a spin imparter (3) is arranged, characterised by a device (4) for the supply of the additional gas to the laden carrier gas in the direction thereof and with a spin the direction of rotation of which is equidirectional with that of the laden carrier gas flow.

5. Apparatus according to claim 4, characterised in that the passage component (1) is at a spacing (12) from a discharge nozzle (16) of a supply pipe (7) for the laden carrier gas flow.

6. Apparatus according to claim 4 or 5, characterised by guide vanes (3) which form the spin imparter for the laden carrier gas flow and which extend at the angle of spin with regard to the axis (6) of the passage chamber (2) and which are curved in a channel-like manner, with a radius of curvature increasing in the direction of flow with the hollow channel side in the direction of the direction of rotation (5) of the spin and/or are so curved in the longitudinal direction such that the angle of spin increases in the direction of flow.

7. Apparatus according to one of claims 4 to 6, characterised in that the guide vanes forming the spin giver for the laden carrier gas flow have ends which protrude from the exit of the passage component (1) and the width of which so decreases in the passage direction that the guide-vane ring is tapered in the region of these ends, in order to serve as centring means, engaging into the cavity, for centring the passage component with respect to the cavity.

8. Apparatus according to one of claims 4 to 7, characterised in that the passage chamber (2) of the passage component (1) is cylindrical or for the formation of a diffuser is at least approximately conically widened in the passage direction.

9. Apparatus according to one of claims 4 to 8, characterised in that a hollow displacement body or diffuser cone, open at both ends and conically widened in the passage direction, is arranged in the passage chamber (2) of the passage component (1).

10. Apparatus according to one of claims 4 to 9, characterised in that the passage component (1) has a double-walled jacket (20) for a cooling agent or a heat carrier.

11. Apparatus according to one of claims 4 to 10, characterised in that for the supply of the additional gas which is not laden with the substance with the spin thereof, several nozzles (4) are arranged at the outlet of the passage component (1) distributed uniformly on the periphery thereof, advantageously one nozzle fastened to each of several guide vanes (3) forming the spin giver for the charged carrier gas flow (3).

12. Apparatus according to claim 11, characterised in that the nozzles are Laval nozzles.

## Revendications

1. Procédé pour appliquer une matière coulante sur la surface intérieure d'un corps creux présentant un espace creux traversant, au moins approximativement cylindrique, dans lequel un flux de gaz - porteur chargé de la matière est guidé axialement à travers l'espace creux après communication d'un mouvement giratoire, caractérisé en ce qu'un flux de gaz additionnel qui n'est pas chargé de la matière est guidé axialement à travers l'espace creux, avant la durée du flux de gaz porteur soumis au mouvement giratoire ou également au moins pendant une partie de cette durée, selon un mouvement giratoire de même orientation que le mouvement giratoire du flux de gaz porteur chargé.

2. Procédé selon la revendication 1, caractérisé en ce que le flux de gaz additionnel est guidé à travers l'espace creux selon un mouvement giratoire dont l'angle de giration est plus petit que celui du gaz porteur chargé.

3. Procédé selon la revendication 1 ou 2, caractérisé en ce que le gaz additionnel est guidé dans l'espace creux à des emplacements répartis de façon uniforme sur la périphérie de l'espace creux et pour s'écouler à travers l'espace creux en plusieurs flux partiels de tracé hélicoïdal sur la surface intérieure.

4. Dispositif pour la mise en oeuvre du procédé selon l'une des revendications 1 à 3, comportant un organe d'admission (1) pour le flux de gaz porteur chargé en matière, dans l'espace d'admission (2) duquel est disposé un dispositif (3) de mise en giration, caractérisé par un dispositif (4) d'amenée du gaz additionnel au gaz porteur chargé dans la direction de ce dernier selon un mouvement giratoire dont le sens de giration est de même orientation que celui du flux de gaz porteur chargé.

5. Dispositif selon la revendication 4, caractérisé en ce que l'organe d'admission (1) présente une distance (12) depuis une pièce de débouché de sortie d'une conduite d'amenée (7) du gaz porteur chargé.

6. Dispositif selon la revendication 4 ou 5, caractérisé par des ailettes de guidage (3) constituant le dispositif de mise en rotation du flux de gaz porteur chargé, leur tracé présentant un angle de giration par rapport à l'axe (6) de l'espace d'admission, qui sont incurvées en forme de rigoles, avec un rayon de courbure croissant dans la direction de l'écoulement, le côté creux de la rigole étant en direction du sens de rotation (5) du mouvement giratoire, et/ou dans la direction longitudinale, de sorte que l'angle de giration augmente dans la direction de l'écoulement.

7. Dispositif selon l'une des revendications 4 à 6, caractérisé en ce que les ailettes de guidage constituant le dispositif de mise en giration du flux de gaz porteur chargé présentent des extrémités en saillie depuis la sortie de l'organe d'admission (1), dont la largeur diminue dans la direction de l'admission de telle sorte que la couronne d'ailettes de guidage se rétrécit coniquement dans la zone de ses extrémités pour servir de moyen de centrage pénétrant dans l'espace creux pour centrer l'organe d'admission par rapport à l'espace creux.

8. Dispositif selon l'une des revendications 4 à 7, caractérisé en ce que l'espace d'admission (2) de l'organe d'admission (1) est cylindrique ou au moins approximativement conique pour créer un diffuseur dans la direction de l'admission.

9. Dispositif selon l'une des revendications 4 à 8, caractérisé en ce qu'un corps de déplacement creux, ouvert aux deux extrémités, s'élargissant coniquement dans la direction d'admission, ou cône diffuseur, est disposé dans l'espace d'admission (2) de l'organe d'admission (1).

10. Dispositif selon l'une des revendications 4 à 9, caractérisé en ce que l'organe d'admission (1) possède une enveloppe à double paroi (20) destinée à un milieu réfrigérant ou à un agent caloporteur.

11. Dispositif selon l'une des revendications 4 à 10, caractérisé en ce que, pour l'amenée du gaz additionnel non chargé en matière, plusieurs tuyères (4), présentant le mouvement giratoire de celui-ci, sont de façon appropriée fixées sur la sortie de l'organe d'admission en étant réparties uniformément sur sa périphérie, chacune d'elles étant fixée à l'une des multiples ailettes de guidage (3) qui constituent le dispositif de mise en giration du gaz porteur char- g^{é.}

12. Dispositif selon la revendication 11, caractérisé en ce que les tuyères sont des tuyères de Laval.
